# FASCICULE DE BREVET EUROPEEN

(11) **EP 1 561 888 B1**
(45) Date de publication et mention de la délivrance du brevet: **17.11.2010**
(21) Numéro de dépôt: 05002129.4
(22) Date de dépôt: 02.02.2005
(51) Int. Cl.: E05C 9/04

(54) **Coffre principal d'une serrure multipoints munie d'une butée de tringle**
Hauptgehäuse eines Treibstangenschlosses mit einem Treibstangenanschlag
Housing of an espagnolette lock having a rod abutment member

(30) Priorité: 05.02.2004 FR 0401114
(43) Date de publication de la demande: 10.08.2005
(73) Titulaire: Bricard S.A., 77400 Saint Thibault des Vignes (FR)
(72) Inventeur: Lartisien, Alain, 80130 Bourseville (FR)
(74) Mandataire: Gaillarde, Frédéric F. Ch.

(56) Documents cités:
- DE-A- 3 148 031
- DE-A- 3 427 713
- DE-A- 4 303 400
- FR-A- 2 435 587
- FR-A- 2 484 003
- FR-A- 2 725 470

## Description

La présente invention se rapporte, d'une part, à un coffre principal destiné à être intégré dans une serrure multipoints comportant au moins un coffre secondaire, ledit coffre principal comprenant un pêne de condamnation apte à entraîner au moins une tringle de commande prévue pour être reliée au coffre secondaire, et d'autre part, à une serrure multipoints comprenant un tel coffre principal.

On connaît du document FR2 722 824 un dispositif de blocage des tringles de commande d'un coffre principal en cas d'effraction. Ce dispositif comprend une came de blocage qui, en cas de destruction des arbres de gorge du pêne, permet d'empêcher l'actionnement des tringles de commande des coffres secondaires.

Bien souvent, un cambrioleur désirant pénétrer à l'intérieur d'un local commence par fracturer le barillet afin de l'extraire du coffre principal de la serrure multipoints. Une fois que cette tâche a été accomplie, le cambrioleur a accès aux organes internes du coffre principal et peut donc facilement procéder au déverrouillage du pêne jusqu'alors logé dans la gâche fixée dans le chambranle de la porte à protéger. Pour cela, le cambrioleur soulève généralement la gorge dont les dents coopèrent avec la denture présentée par la queue du pêne. Le pêne n'est donc plus bloqué en translation et le cambrioleur peut le placer dans sa position de repos. Cette opération de déverrouillage du pêne logé dans le coffre principal provoque alors, par l'intermédiaire des tringles de commande, le déverrouillage du pêne logé dans chacun des coffres secondaires. Ainsi, il suffit au cambrioleur de placer le pêne du coffre principal dans sa position de repos pour désactiver totalement la serrure multipoints.

La présente invention a pour but de résoudre le problème évoqué précédemment, et consiste pour cela en un coffre principal selon la revendication 1.

Ainsi, dans un tel coffre, l'ablation du barillet n'entraîne nullement le déblocage de la butée de tringle : de par la présence des moyens de rappel élastique, cette butée de tringle demeure en position bloquée, et empêche le retour des tringles de commande et du pêne vers leur position déverrouillée, et donc l'ouverture de la porte équipée de ce dispositif.

Selon un mode de réalisation préférée, la tringle de commande est équipée d'une plaquette d'arrêt présentant un premier chant, et la butée de tringle demeure au contact de ce premier chant sous l'action desdits moyens de rappel élastique. Cette plaquette d'arrêt est de préférence constituée par une pièce rapportée et fixée dans la tringle de commande, mais il doit être bien compris qu'elle pourrait être ménagée directement dans la tringle de commande.

Avantageusement, l'organe de commande est réalisé à l'aide d'un panneton équipé d'une came. De préférence, cette came est réalisée à l'aide d'une pièce semi-circulaire pourvue d'une couronne périphérique. Avantageusement encore, la butée de tringle possède un bord incurvé apte à coopérer avec ladite came.

Préférentiellement, une échancrure principale est ménagée dans le premier chant de la plaquette d'arrêt, et la butée de tringle comporte avantageusement un épaulement externe apte à venir se loger dans cette échancrure principale lorsque le pêne est en position de verrouillage.

Préférentiellement encore, la plaquette d'arrêt présente un deuxième chant parallèle au premier dans lequel est ménagée une échancrure secondaire. De plus, la butée de tringle peut comporter un ergot d'extrémité apte à venir se loger dans l'échancrure secondaire de la plaque d'arrêt lorsque la butée de tringle est forcée à effectuer une course supérieure à celle prévue pour revenir en position d'escamotage.

La présente invention se rapporte également à une serrure multipoints, **caractérisée en ce qu**'elle comprend un coffre principal selon l'invention relié à au moins un coffre secondaire par l'intermédiaire d'une tringle de commande.

L'invention sera mieux comprise à l'aide de la description détaillée qui est exposée ci-dessous en regard du dessin annexé dans lequel :
La figure 1 est une vue en perspective du coffre principal d'une serrure multipoints selon un mode de réalisation préféré de l'invention, avec omission du barillet et d'une partie d'un flasque.
La figure 2 est une vue en perspective éclatée de la butée de tringle et de la plaquette d'arrêt associée.
La figure 3 est une vue en perspective de la tringle de commande.
La figure 4 est une vue simplifiée de l'arrière du coffre principal lorsque le pêne est en position de déverrouillage, avec omission d'une partie de la tringle de commande.
La figure 5 est une vue similaire à la figure 1, au cours de l'opération de verrouillage du pêne.
La figure 6 est une vue simplifiée de l'arrière du coffre principal lorsque le pêne est en cours de verrouillage, avec omission d'une partie de la tringle de commande.
La figure 7 est une vue similaire à la figure 1, une fois que le pêne est en position de verrouillage.
Les figures 8 et 9 sont des vues simplifiées de l'arrière du coffre principal lorsque le pêne est en position de verrouillage, avec omission d'une partie de la tringle de commande.
La figure 10 est une vue simplifiée de l'arrière du coffre principal lorsque la butée de tringle a effectué une course supérieure à la course d'escamotage, avec omission d'une partie de la tringle de commande.

Un coffre principal 1 d'une serrure multipoints selon un mode de réalisation préféré de l'invention, tel que représenté aux figures 1, 5 et 7, est réalisé à partir de deux flasques 2 assemblés l'un à l'autre.

Le coffre principal 1 est rattaché à une têtière 3, et renferme notamment les pièces bien connues de l'homme du métier habituellement utilisées pour assurer le verrouillage et le déverrouillage d'un pêne 4 de condamnation.

Chaque flasque 2 comporte, en partie basse, une ouverture centrale 5 adaptée à la section d'un barillet (non représenté), ce dernier présentant une première partie et une seconde partie séparées l'une de l'autre par un panneton 6 médian mobile en rotation.

Une fois que le barillet a traversé les ouvertures centrales 5 des deux flasques 2, le panneton 6 est logé dans ledit coffre principal 1, et la première partie et la seconde partie du barillet font saillie respectivement d'un côté et de l'autre dudit coffre principal 1.

De façon classique, le panneton 6 est destiné à coopérer avec une gorge 7 lorsqu'il est entraîné en rotation à l'aide d'une clé (non représentée) introduite dans le barillet. Comme représenté plus particulièrement aux figures 1 et 8, cette gorge 7 est constituée par une plaque possédant une face interne disposée en regard de la queue 9 du pêne 4. Cette gorge 7 présente une lumière oblongue 8 traversée par un axe 10 transversal solidaire du coffre principal 1. De plus, en partie haute de sa face interne, la gorge 7 comprend un épaulement 11 faisant saillie dans lequel est creusé un évidement afin de constituer un logement apte à coopérer avec la denture 12 de la queue 9 du pêne 4. Cet épaulement 11 est surmonté par un téton sur lequel est rapporté un ressort de compression 14 renvoyant constamment la gorge 7 vers la queue 9 du pêne 4.

De plus, une came 15 semi-circulaire munie d'une couronne 16 périphérique est introduite dans le coffre principal 1. Cette came 15 est conçue de façon à présenter, une fois qu'elle est correctement positionnée autour du panneton 6, une première extrémité 17 et une seconde extrémité 18 situées sur la trajectoire circulaire dudit panneton 6.

De façon classique, le pêne 4 est doté d'un plot d'entraînement 19 qui est engagé dans une ouverture 20 présentée par une plaque de manoeuvre 21 apte à pivoter autour d'un axe 22 solidaire du coffre principal 1. De plus, cette plaque de manoeuvre 21 possède, d'une part, une première fente 24 dans laquelle est introduite un axe 25 traversant une perforation présentée par une première branche 26 verticale d'une tringle de commande 27, et d'autre part, une seconde fente 28 dans laquelle est glissé un ergot 29 solidaire d'un bras de commande 30 rattaché à une première tige de commande 31. Comme il est possible de le déduire de la figure 1, la tringle de commande 27 comporte une seconde branche 32 verticale dont l'extrémité inférieure est rattachée à une seconde tige de commande 33. Il doit être bien compris que la première tige de commande 31 et la seconde tige de commande 33 permettent chacune d'assurer la liaison mécanique entre le coffre principal 1 et un coffre secondaire particulier (non représenté).

En se référant à la figure 3, on observe que les première et seconde branches 26, 32 de la tringle de commande 27 sont reliées l'une à l'autre par l'intermédiaire d'une partie centrale 34 sensiblement en forme d'équerre. Il est à noter que cette partie centrale 34 est représentée de façon tronquée aux figures 4, 6, et 8 à 10 afin de ne pas cacher les pièces situés derrière.

Cette partie centrale 34 comporte deux perforations dans chacune desquelles est introduite un plot 35 faisant saillie d'une plaquette d'arrêt 37 verticale comprenant une partie inférieure 38 de section élargie et une partie supérieure 39 de section réduite. Plus précisément, cette plaquette d'arrêt 37 présente, d'une part, un premier chant 40 vertical dans lequel a été ménagée une échancrure principale 41, et d'autre part, un deuxième chant 42 vertical dans lequel a été ménagée une échancrure secondaire 43. De plus, l'échancrure principale 41 est réalisée de façon à ce que le premier chant 40 comporte une face biseautée 51 au niveau de la transition entre la partie inférieure 38 et la partie supérieure 39 de la plaquette d'arrêt 37.

Par ailleurs, une butée de tringle 44 est positionnée transversalement à la tringle de commande 27. Plus précisément, cette butée de tringle 44 comprend une première partie 45 de section carrée qui est prolongée, au niveau d'un épaulement externe 46, par une seconde partie 47 réalisée sous la forme d'une plaquette verticale. La première partie 45 repose sur un ressort de compression 48 en appui contre la têtière 3, et la seconde partie 47 présente, d'une part, un ergot 49 d'extrémité, et d'autre part, un bord 50 incurvé situé en regard de la couronne 16 de la came 15.

Lorsque le pêne 4 du coffre principal 1 est en position de déverrouillage, ce qui est le cas aux figures 1 et 4, la butée de tringle 44 est renvoyée vers la came 15 sous l'effet du ressort de compression 48. Ce faisant, l'épaulement externe 46 vient en butée contre le premier chant 40 de la partie inférieure 38 de la plaquette d'arrêt 37. Le panneton 6 est dirigé vers le bas, légèrement décalé par rapport à l'ouverture centrale 5. Dans cette position, la came 15 repose sur le panneton 6 par l'intermédiaire de sa première extrémité 17, et demeure à distance du bord 50 incurvé de la butée de tringle 44.

Comme on peut le déduire des figures 5 à 9, lorsqu'une personne introduit la clé dans le barillet afin de placer le pêne 4 en position de verrouillage, le panneton 6 et la came 15 sont entraînés en rotation. Par suite, le panneton 6 vient s'engager dans la denture 12 de la queue 9 du pêne 4, ce qui force ce dernier à se translater latéralement. Ce faisant, la plaque de manoeuvre 21 est entraînée en rotation autour de son axe 25 par l'ergot d'entraînement 19 solidaire du pêne 4, ce qui provoque en définitive la translation vers le bas de la tringle de commande 27. Comme représenté aux figures 8 et 9, lorsque le panneton 6 retrouve sa position d'origine et que le pêne 4 est en position de verrouillage, l'épaulement externe 46, sous l'effet du ressort de compression 48, vient alors en butée contre le premier chant 40 de la partie supérieure 39 de la plaquette d'arrêt 37. La face biseautée 51 permet de faciliter la venue de l'épaulement externe 46 dans l'échancrure 41.

Par conséquent, même si un cambrioleur fracture le barillet, il ne lui suffit pas de désengager la gorge 7 de la denture 12 de la queue 9 du pêne 4 pour pourvoir déplacer ce dernier en translation. En effet, l'échancrure principale 41 est en butée contre l'épaulement externe 46 de la butée de tringle 44 et interdit toute remontée de la tringle de commande 27. S'il veut procéder à l'ouverture du pêne 4, le cambrioleur doit donc encore escamoter la butée de tringle 44 afin de pouvoir libérer la plaquette d'arrêt 37. Néanmoins, cette manipulation est très délicate à réaliser car, comme représenté à la figure 10, si le cambrioleur force la butée de tringle 44 à effectuer une course très légèrement supérieure à celle prévue pour revenir en position d'escamotage, l'ergot 49 d'extrémité vient se loger dans l'échancrure secondaire 43 pratiquée dans le deuxième chant 42, ce qui a pour effet de bloquer la remontée de la tringle de commande 27.

Lorsqu'une personne tourne la clé en sens inverse afin de replacer le pêne 4 en position de déverrouillage, le panneton 6 est entraîné en rotation inverse et vient au contact de la seconde extrémité 18 de la came 15. Lorsque le panneton vient s'engager dans la denture 12 de la queue 9 du pêne 4, la couronne 16 de la came 15 vient alors exercer des contraintes sur le bord 50 incurvé de la butée de tringle 44 qui est en position avancée. La butée de tringle 44 est par conséquent amenée, sous l'action de la came 15, à se déplacer à l'encontre du ressort de compression 48 jusqu'à retrouver sa position d'escamotage. Ceci permet en définitive de libérer la plaquette d'arrêt 37 de l'épaulement externe 46. Il en découle que la tringle de commande 27 peut se translater vers le haut conséquemment au déplacement latéral du pêne 4. Une fois que le panneton 6 a retrouvé sa position d'origine, le pêne 4 est en position de déverrouillage dans le coffre principal 1, et l'épaulement externe 46 est en butée contre le premier chant 40 de la partie inférieure 38 de la plaquette d'arrêt 37. La face biseautée 51 permet de faciliter la sortie de l'épaulement externe 46 hors de l'échancrure 41.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons si celles-ci entrent dans le cadre de l'invention telle que définie par les revendiations ci-jointes.

## Revendications

1. Coffre principal (1) destiné à être intégré dans une serrure multipoints comportant au moins un coffre secondaire, ledit coffre principal comprenant un pêne (4) de condamnation, ou moins une tringle de commande (27), un organe de commande (6,15) et une gorge (7) coopérant avec l'organe de commande (6,15) et coopérant avec le pêne (4) de condamnation entraînant ladite au moins une tringle de commande (27) prévue pour être reliée au coffre secondaire, comprenant une butée de tringle (44) distincte de la gorge (7) et non en contact avec ladite gorge (7), la butée de tringle (44) étant apte, sous l'action de l'organe de commande (6, 15), à passer alternativement d'une position d'escamotage, durant laquelle le pêne est en position de déverrouillage, à une position de blocage de la tringle de commande, durant laquelle le pêne est en position de verrouillage **caractérisé en ce qu'**il comprend des moyens de rappel élastique (48) de ladite butée de tringle (44) vers sa position de blocage.

2. Coffre principal (1) selon la revendication 1, **caractérisé en ce que** la tringle de commande (27) est équipée d'une plaquette d'arrêt (37) présentant un premier chant (40), et **en ce que** la butée de tringle (44) demeure au contact de ce premier chant sous l'action desdits moyens de rappel élastique (48).

3. Coffre principal (1) selon la revendication 2, **caractérisé en ce que** l'organe de commande est réalisé à l'aide d'un panneton (6) équipé d'une came (15).

4. Coffre principal (1) selon la revendication 3, **caractérisé en ce que** la came (15) est réalisée à l'aide d'une pièce semi-circulaire pourvue d'une couronne (16) périphérique.

5. Coffre principal selon l'une quelconque des revendications 3 ou 4, **caractérisé en ce que** la butée de tringle possède un bord (50) incurvé apte à coopérer avec la came (15).

6. Coffre principal (1) selon l'une quelconque des revendications 2 à 5, **caractérisé en ce qu'**une échancrure principale (41) est ménagée dans le premier chant (40) de la plaquette d'arrêt (37).

7. Coffre principal (1) selon la revendication 6, **caractérisé en ce que** la butée de tringle (44) comporte un épaulement externe (46) apte à venir se loger dans l'échancrure principale (41) de la plaquette d'arrêt (37) lorsque le pêne (4) est en position de verrouillage.

8. Coffre principal (1) selon l'une quelconque des revendications 6 ou 7, **caractérisé en ce que** la plaquette d'arrêt (37) présente un deuxième chant (42) parallèle au premier dans lequel est ménagée une échancrure secondaire (43).

9. Coffre principal (1) selon la revendication 8, **caractérisé en ce que** la butée de tringle (44) comporte un ergot (49) d'extrémité apte à venir se loger dans l'échancrure secondaire (43) de la plaque d'arrêt (37) lorsque la butée de tringle est forcée à effectuer une course supérieure à celle prévue pour revenir en position d'escamotage.

10. Serrure multipoints, **caractérisée en ce qu'**elle comprend un coffre principal (1) selon l'une quelconque des revendications 1 à 9 relié à au moins un coffre secondaire par l'intermédiaire de la tringle de commande (27).

## Claims

1. A primary housing (1) intended to be integrated into an espagnolette multipoint lock including at least one secondary housing, said primary housing comprising a locking bolt (4), or at least one control rod (27), a control member (6, 15) and a groove (7) cooperating with the control member (6, 15) and cooperating with the locking bolt (4) driving said at least one control rod (27) intended to be connected to the secondary housing, comprising a rod abutment member (44) distinct from the groove (7) and not in contact with said groove (7), the rod abutment member (44) being capable, under the action of the control member (6, 15) of alternately passing from a retracted position, during which the bolt is in the unlocking position, to a position for blocking the control rod, during which the bolt is in the locking position, **characterized in that** it comprises means (48) for elastically returning said rod abutment member (44) towards its blocking position.

2. The primary housing (1) according to claim 1, **characterized in that** the control rod (27) is equipped with a stop plate (37) having a first edge (40), and **in that** the rod abutment member (44) remains in contact with this first edge under the action of said elastic return means (48).

3. The primary housing (1) according to claim 2, **characterized in that** the control member is made by means of a bit (6) equipped with a cam (15).

4. The primary housing (1) according to claim 3, **characterized in that** the cam (15) is made with a semicircular part provided with a peripheral crown (16).

5. The primary housing (1) according to any of claims 3 or 4, **characterized in that** the rod abutment member has a curved edge (50) capable of cooperating with the cam (15).

6. The primary housing (1) according to any of claims 2 to 5, **characterized in that** a primary notch (41) is made in the first edge (40) of the stop plate (37).

7. The primary housing (1) according to claim 6, **characterized in that** the rod abutment member (44) includes an external shoulder (46) capable of being housed in the main notch (41) of the stop plate (37) when the bolt (4) is in the locking position.

8. The primary housing (1) according to any of claims 6 or 7, **characterized in that** the stop plate (37) has a second edge (42) parallel to the first in which a secondary notch (43) is made.

9. The primary housing (1) according to claim 8, **characterized in that** the rod abutment member (44) includes an end lug (49) capable of being housed in the secondary notch (43) of the stop plate (37) when the rod abutment member is forced to complete a longer travel than the one intended for returning to the retracted position.

10. An espagnolette multipoint lock, **characterized in that** it comprises a primary housing (1) according to any of claims 1 to 9, connected to at least one secondary housing via the control rod (27).

## Patentansprüche

1. Hauptgehäuse (1), das dazu bestimmt ist, in einem Treibstangenschloss integriert zu sein, das mindestens ein Sekundärgehäuse umfasst, wobei das Hauptgehäuse einen Sperrriegel (4) oder zumindest eine Steuertreibstange (27), ein Steuerorgan (6, 15) und eine Aushöhlung (7) umfasst, die mit dem Steuerorgan (6, 15) und mit Sperrriegel (4) zusammenarbeitet und zumindest die eine Steuertreibstange (27) antreibt, die dazu bestimmt ist, mit dem Sekundärgehäuse verbunden zu sein, die einen Treibstangenanschlag (44) umfasst, der sich von der Aushöhlung (7) unterscheidet und die Aushöhlung (7) nicht berührt, wobei der Treibstangenanschlag (44) imstande ist, unter Einwirkung des Steuerorgans (6, 15) abwechselnd von einer versenkten Stellung, in der der Riegel in entriegelter Stellung ist, in eine blockierende Stellung der Steuertreibstange, in der der Riegel in verriegelter Stellung ist, zu wechseln, **dadurch gekennzeichnet, dass** sie elastische Rückholmittel (48) des Treibstangenanschlags (44) in seine blockierende Stellung umfasst.

2. Hauptgehäuse (1) nach Anspruch 1, **dadurch gekennzeichnet, dass** die Steuertreibstange (27) mit einer Sicherungsplatte (37) ausgestattet ist, die eine erste Kante (40) aufweist, und **dadurch**, dass der Treibstangenanschlag (44) unter Einwirkung der elastischen Rückholmittel (48) mit dieser ersten Kante in Berührung bleibt.

3. Hauptgehäuse (1) nach Anspruch 2, **dadurch gekennzeichnet, dass** das Steuerorgan mit Hilfe eines mit einer Kurvenscheibe (15) ausgestatteten Barts (6) hergestellt ist.

4. Hauptgehäuse (1) nach Anspruch 3, **dadurch gekennzeichnet, dass** die Kurvenscheibe (15) mit Hilfe eines halbrunden Teils hergestellt ist, das mit einem peripheren Kranz (16) ausgestattet ist.

5. Hauptgehäuse nach einem der Ansprüche 3 oder 4, **dadurch gekennzeichnet, dass** der Treibstangenanschlag einen gekrümmten Rand (50) umfasst, der imstande ist, mit der Kurvenscheibe (15) zusammenzuarbeiten.

6. Hauptgehäuse (1) nach einem der Ansprüche 2 bis 5, **dadurch gekennzeichnet, dass** in die erste Kante (40) der Sicherheitsplatte (37) ein Hauptausschnitt (41) eingearbeitet ist.

7. Hauptgehäuse (1) nach Anspruch 6, **dadurch gekennzeichnet, dass** der Treibstangenanschlag (44) einen äußeren Absatz (46) umfasst, der imstande ist, in den Hauptausschnitt (41) der Sicherheitsplatte (37) einzugreifen, wenn der Riegel (4) in verriegelter Stellung ist.

8. Hauptgehäuse (1) nach einem der Ansprüche 6 oder 7, **dadurch gekennzeichnet, dass** die Sicherungsplatte (37) eine zweite Kante (42) parallel zur ersten aufweist, in die ein sekundärer Ausschnitt (43) eingearbeitet ist.

9. Hauptgehäuse (1) nach Anspruch 8, **dadurch gekennzeichnet, dass** der Treibstangenanschlag (44) einen End-Vorsprung (49) umfasst, der imstande ist, in den sekundären Ausschnitt (43) der Sicherungsplatte (37) einzugreifen, wenn der Treibstangenanschlag gezwungen wird, eine Bewegung durchzuführen, die höher ist als die Bewegung, die vorgesehen ist, um in die versenkte Stellung zurückzugehen.

10. Treibstangenschloss, **dadurch gekennzeichnet, dass** es ein Hauptgehäuse (1) nach einem der Ansprüche 1 bis 9 umfasst, das über die Steuertreibstange (27) mit mindestens einem sekundären Gehäuse verbunden ist.
